# DEMANDE DE BREVET EUROPEEN

(11) **EP 4 613 699 A1**
(43) Date de publication de la demande: **10.09.2025**
(21) Numéro de dépôt: 25160140.7
(22) Date de dépôt: 26.02.2025
(51) Int. Cl.: B68C 1/00, B68C 1/12, B68C 1/14

(54) **GAINE POUR CHEVAL ET PROCÉDÉ DE MONTAGE D'UNE TELLE GAINE**

(30) Priorité: 03.03.2024 FR 2402125
(71) Demandeur: Groupe Voltaire, 64210 Bidart (FR)
(72) Inventeur: GOGUET, Brice, 64210 ARBONNE (FR); GELLIDA, Kim, 64210 BIDART (FR); MARCEL, Sarah, 64600 Anglet (FR)
(74) Mandataire: Argyma

(57) **Abrégé**

Une gaine d'équitation (1), destinée à être placée sur un corps (C) d'un cheval (CH), comprenant : un organe principal (2) configuré pour ceinturer le corps (C) du cheval (CH) ; un organe secondaire (3), indépendant de l'organe principal (2), destiné à être positionné sur le poitrail du cheval (CH), l'organe secondaire (3) étant relié mécaniquement, de manière amovible, à l'organe principal (2) par au moins un organe de liaison mécanique (47), l'organe principal (2) et l'organe secondaire (3) comportant chacun au moins un matériau extensible ; et au moins un organe de fixation (6) configuré pour coopérer avec un organe de liaison d'une selle d'équitation de manière à fixer la selle d'équitation sur la gaine d'équitation (1), l'organe de fixation (6) étant relié de manière fixe à l'organe principal (2).

## Description

### DOMAINE TECHNIQUE

La présente invention concerne le domaine des accessoires d'équitation et vise en particulier les accessoires d'équitation destinés à être positionnés sur un cheval.

De manière connue, en référence à la figure 1, une selle d'équitation S est placée sur le dos d'un cheval CH pour former une assise pour un cavalier. La selle d'équitation S, appelée « selle S », est maintenue en position au moyen d'une sangle d'équitation A1, désignée « sangle A1 » s'étendant sous le ventre du cheval CH. La selle S et la sangle A1 sont fixées ensemble par une pluralité de sanglons formant une pluralité de liaisons de type boucle/ceinture qui peuvent être ouvertes et fermées manuellement par un utilisateur.

Pour protéger le cheval CH des frottements de la selle S, il est connu de placer un tapis A2 entre le dos du cheval CH et la selle S. Le tapis A2, généralement en tissu matelassé, permet également d'absorber la sueur du cheval CH et d'amortir le poids du cavalier. Comme cela est connu, le tapis A2 comprend deux passants latéraux PL pour recevoir la sangle A1 et éviter ainsi que le tapis A2 ne glisse par rapport à la selle S.

Dans le milieu équestre, il est également connu d'utiliser divers accessoires d'équitation pour à la fois assurer le confort du cheval CH et éviter tout risque de mouvement intempestif de la selle S lorsque le cheval CH est en mouvement par exemple.

A ce titre, on connait un amortisseur A3 qui se présente généralement sous la forme d'un coussin dont la forme est adaptée au dos du cheval et qui est placé entre le tapis A2 et la selle S. L'amortisseur A3 permet d'amortir le poids du cavalier et de répartir les pressions de la selle S sur le dos du cheval CH.

On connait également un collier de chasse A4 positionné sur le poitrail du cheval CH et relié, d'une part, à la sangle A1, sous le ventre du cheval CH, et, d'autre part, à la selle S, à l'arrière de l'encolure du cheval CH. Une telle liaison est généralement réalisée par l'intermédiaire de trois brides qui peuvent être ouvertes et fermées manuellement par un utilisateur. Les brides permettent d'adapter la longueur du collier de chasse A4 pour l'adapter à la morphologie et à la taille du cheval CH. Le collier de chasse A4 permet de s'assurer que la selle S est correctement placée sur le dos du cheval CH et que cette dernière ne risque pas de glisser vers l'arrière, en particulier lorsque le cheval CH est en mouvement, ce qui pourrait le gêner.

Cependant, tous ces accessoires d'équitation (sangle A1, tapis A2, amortisseur A3 et collier de chasse A4) présentent de nombreux inconvénients.

En effet, la sangle A1 et le collier de chasse A4 sont généralement fabriqués en cuir pour pouvoir être reliés à la selle S et permettre un maintien efficace. Cependant, ces accessoires peuvent entraîner des points de pression sur le cheval qui peuvent entraîner une gêne ou un inconfort, voire un risque de blessure s'ils sont mal positionnés. Une sangle A1 ou un collier de chasse A4 mal positionnés peuvent également gêner le cheval CH dans ses mouvements.

De même, il est important que le tapis A2 soit positionné de manière précise pour éviter de gêner, voire de blesser le cheval, en particulier au niveau du garrot. Aussi, il est généralement nécessaire d'adapter la forme et la taille du tapis A2 à la selle S utilisée, pour s'assurer qu'il n'y ait aucun contact entre le cheval et la selle S. En cas d'utilisation pour un cavalier de différentes selles S, par exemple pour la pratique de diverses activités équestres, il est généralement nécessaire de posséder un tapis A2 dédié à chaque type de selle S, ce qui est peu pratique.

En outre, tous les accessoires A1, A2, A3, A4 doivent être positionnés de manière précise les uns par rapport aux autres et sont reliés entre eux par un nombre important de fixations, ce qui rend complexe la préparation du cheval. De plus, chaque accessoire d'équitation A1, A2, A3, A4 doit être mis en place individuellement et dans un ordre précis sur le cheval CH, ce qui est chronophage.

Pour résoudre en partie ces inconvénients, on connait du document FR2984296 un bandeau pour permettre la fixation d'une selle sur le dos d'un cheval. Le bandeau, qui est en tissu, est placé sur la périphérie du corps de cheval et permet de remplir à la fois la fonction du tapis et celle de la sangle. Le bandeau peut également s'étendre sur le poitrail du cheval pour éviter qu'il ne glisse vers l'arrière. Cependant, le bandeau possède une largeur importante sous le ventre du cheval pour éviter les points de pression, ce qui ne permet pas une aisance dans les mouvements du cheval. De plus, lorsqu'il s'étend également sur son poitrail, pour permettre un maintien efficace sur une surface suffisante, le bandeau s'étend également sur les épaules du cheval et en particulier sur les pointes d'épaules du cheval, ce qui peut le gêner dans certains de ses mouvements. En outre, un tel dispositif qui enveloppe à la fois le corps du cheval et son poitrail doit être spécifiquement adapté à la morphologie du cheval pour éviter de le gêner, ce qui nécessite de proposer une gamme importante de produits pour s'adapter à différentes tailles de chevaux. Cela rend complexe le procédé de fabrication et peut allonger les délais de production.

L'invention vise ainsi à éliminer au moins certains de ces inconvénients en proposant un dispositif pour permettre la fixation d'une selle sur un cheval qui soit simple, pratique et rapide à mettre en place. L'invention vise en particulier un dispositif adaptable à différentes tailles de chevaux tout en étant respectueux de la morphologie et du confort du cheval.

### PRESENTATION DE L'INVENTION

L'invention concerne une gaine d'équitation, destinée à être placée sur un corps d'un cheval, comprenant :
- un organe principal configuré pour ceinturer le corps du cheval,
- un organe secondaire, indépendant de l'organe principal, destiné à être positionné sur le poitrail du cheval, l'organe secondaire étant relié mécaniquement, de manière amovible, à l'organe principal par au moins un organe de liaison mécanique, l'organe secondaire étant configuré pour maintenir l'organe principal à une position prédéterminée sur le corps du cheval, l'organe principal et l'organe secondaire comportant chacun au moins un matériau extensible pour s'adapter au corps du cheval,
- au moins un organe de fixation configuré pour coopérer avec un organe de liaison d'une selle d'équitation de manière à fixer la selle d'équitation sur la gaine d'équitation, l'organe de fixation étant relié de manière fixe à l'organe principal.

La gaine d'équitation selon l'invention permet avantageusement l'installation d'un unique accessoire d'équitation sur le dos d'un cheval pour permettre la fixation d'une selle tout en s'assurant à la fois que celle-ci ne risque pas de bouger de manière intempestive et que le cheval ne risque pas d'être gêné ou de se blesser. La gaine d'équitation permet de s'affranchir de l'installation d'un tapis, d'un collier de chasse et d'une sangle, comme cela était le cas dans l'art antérieur. Plus précisément, l'organe principal permet de remplacer le tapis d'équitation et la sangle, et l'organe secondaire permet de s'assurer que l'organe principal et donc la selle ne risque pas de glisser sur le dos du cheval vers l'arrière, ce qui permet de s'affranchir de l'installation supplémentaire d'un collier de chasse. Autrement dit, la gaine d'équitation selon l'invention permet de simplifier la préparation d'un cheval, en limitant le nombre d'équipements à manipuler et en permettant un gain de temps important.

L'organe principal et l'organe secondaire comportant chacun un matériau extensible permettent de former une gaine d'équitation apte à s'adapter à la morphologie du cheval, ce qui permet d'assurer le confort du cheval. Celui-ci ne risque ainsi pas d'être gêné par les différents accessoires comme cela pouvait être le cas dans l'art antérieur.

Grâce à l'organe secondaire indépendant de l'organe principal, la position de l'organe secondaire peut avantageusement être adaptée par rapport à la position de l'organe principal sur le cheval. Autrement dit, la gaine d'équitation peut être positionnée de manière adaptée sur le cheval en fonction de sa morphologie. En comparaison avec les tapis de l'art antérieur, la gaine d'équitation selon l'invention offre ainsi plus de flexibilité, puisqu'elle permet de s'adapter à différentes morphologies de chevaux et à différents types de selle.

Dans une forme de réalisation, l'organe principal est monobloc. Cela permet de limiter les liaisons mécaniques, ce qui limite les points de pression sur le cheval et évite tout risque de blessure. Limiter les liaisons mécaniques, par exemple de type boucle/ceinture, permet également un gain de temps important.

Dans une forme de réalisation, l'organe de liaison est réglable. Cela permet avantageusement d'adapter la gaine de manière simple et rapide à différentes tailles et morphologies de chevaux, ce qui permet la fabrication d'une gamme restreinte de tailles de gaines d'équitation, contrairement au bandeau de l'art antérieur qui devait être adapté de manière précise au cheval pour éviter de le gêner et imposait ainsi la fabrication d'une gamme étendue, voire une gamme sur mesure. La gaine d'équitation permet également de limiter les coûts de production.

De manière préférée, l'organe principal comporte au moins une échancrure pour dégager un bras du cheval. Autrement dit, l'organe principal n'est avantageusement pas en contact avec le bras du cheval. Par le terme « bras », on entend l'humérus, c'est-à-dire la zone située directement au dessus de la jambe antérieure du cheval. De préférence encore, l'échancrure de l'organe principal permet de libérer le biceps brachial et le triceps brachial du cheval, lui conférant une aisance particulièrement importante dans ses mouvements. La pointe de l'épaule est avantageusement également dégagée. Une telle échancrure permet d'adapter la gaine d'équitation à la morphologie du cheval tout en limitant le risque de gêne. En particulier, lorsque le cheval est en mouvement, le dégagement de la pointe d'épaule, du biceps brachial et du triceps brachial permet une liberté de mouvements importante. La gaine d'équitation permet ainsi de ne pas impacter les performances du cheval, contrairement au bandeau de l'art antérieur.

De manière préférée, l'organe principal comporte deux échancrures symétriques pour dégager de manière équivalente les deux bras du cheval, ce qui permet une liberté de mouvement analogue des deux membres antérieurs du cheval. De préférence, chaque échancrure permet de dégager de part et d'autre du cheval la pointe d'épaule, le biceps brachial et le triceps brachial. L'organe principal n'a ainsi aucun impact sur les mouvements et les performances du cheval.

De préférence, l'organe secondaire comporte au moins une échancrure pour dégager une pointe d'épaule du cheval. Autrement dit, la gaine d'équitation n'est avantageusement pas en contact avec la pointe d'épaule du cheval, ce qui lui confère une liberté de mouvement totale. Par « pointe d'épaule », on entend l'articulation à l'avant du cheval entre le bras et l'omoplate du cheval.

De préférence encore, l'organe secondaire comporte deux échancrures symétriques pour dégager de manière équivalente les pointes d'épaule du cheval. Cela permet avantageusement de favoriser l'amplitude des membres antérieurs du cheval et d'éviter tout risquer de gêne pour la locomotion du cheval.

Dans une forme de réalisation préférée, l'organe principal est fabriqué au moins en partie dans un voile de tissu ou en néoprène. Un tel matériau peut avantageusement s'adapter à la morphologie et aux mouvements du cheval. Autrement dit, un tel matériau permet une flexibilité importante qui limite à la fois les points de pression et la gêne du cheval. Un organe principal fabriqué dans un voile de tissu extensible ou dans un matériau néoprène permet également un gain de masse en s'affranchissant de l'installation d'enrénements supplémentaires, souvent en cuir. Un voile de tissu ou un matériau néoprène est également avantageusement lavable en machine, à la différence des accessoires d'équitation de l'art antérieur par exemple la sangle d'équitation ou le collier de chasse, généralement en cuir. Dans une forme de réalisation, le voile de tissu est du Lycra^{®}, qui possède à la fois des propriétés élastiques, à séchage rapide et anti-humidité.

Selon un aspect préféré de l'invention, l'organe principal comprenant une portion dorsale, destinée à être en contact avec le dos du cheval et comprenant une structure principale, et une portion ventrale, destinée à être en contact avec le ventre du cheval et comprenant une structure principale, la structure principale de la portion dorsale est fabriquée dans un matériau dont l'allongement est plus important que l'allongement du matériau de la structure principale de la portion ventrale. La portion dorsale peut ainsi s'adapter de manière optimale à la morphologie du cheval, ce qui permet de limiter toute gêne tout en s'assurant d'un maintien efficace par la portion ventrale dont la tenue mécanique à la traction est plus importante. Autrement dit, cela permet de s'assurer que la gaine d'équitation reste bien en place sans impacter son confort.

Dans une forme de réalisation préférée, l'organe secondaire comprend une zone renforcée possédant une forme en Y, de manière à former une zone moins extensible et plus résistante à la traction. Cela permet de s'assurer que la gaine d'équitation est bien en place. La selle peut ainsi être maintenue de manière efficace sur le dos du cheval. Autrement dit, l'ajout d'une zone renforcée permet de relier l'organe secondaire à l'organe principal de manière efficace tout en permettant de former une zone plus souple autour des pointes d'épaules, des bras et de l'encolure du cheval, permettant de limiter les points de pression sur le cheval et de favoriser son amplitude.

De manière préférée, l'organe principal comprend une zone rembourrée configurée pour s'étendre sous la selle d'équitation de manière à amortir le poids du cavalier. Une telle zone rembourrée permet de s'affranchir de l'ajout d'un amortisseur entre un tapis de l'art antérieur et la selle, tout en s'assurant du confort du cheval.

Dans une forme de réalisation préférée, l'organe principal comprend au moins une poche dorsale destinée à recevoir un organe de calage pour répartir les points de pression de la selle d'équitation sur le corps du cheval. Il est ainsi simple et rapide d'adapter tout type de selle sur une même gaine d'équitation. La gaine d'équitation peut également s'adapter de manière optimale à la morphologie du cheval.

De manière préférée, l'organe principal comprend au moins une première extrémité libre de fixation et une deuxième extrémité libre de fixation configurées pour coopérer ensemble pour former une gaine d'équitation périphérique. L'organe principal est avantageusement monté pour ceinturer le cheval ou retiré de manière simple et rapide.

De manière préférée, la première extrémité libre de fixation et la deuxième extrémité libre de fixation sont configurées pour coopérer à la manière d'une des liaisons suivantes : boutons pressions, fermeture à glissière, système molle, boucle passant, boucle de réglage, liaison crochets et boucles textiles de type bande auto-agrippante, liaison velours et crochets. L'installation et le retrait de l'organe principal périphérique est ainsi simple et rapide à réaliser par un utilisateur. De tels systèmes de fixation permettent également un montage et un retrait à répétition sans risquer d'endommager la gaine d'équitation.

Dans une forme de réalisation, la gaine d'équitation comprend au moins un logement formé au moins en partie dans une structure principale de la portion dorsale et/ou dans une structure principale de la portion ventrale de l'organe principal pour permettre le montage d'un ou plusieurs capteurs électroniques. Cela permet avantageusement de monter des capteurs au plus près du corps du cheval pour mesurer de manière efficace divers paramètres liés à la vie du cheval ou à la pression de sanglage par exemple.

Dans une forme de réalisation, la gaine d'équitation comprend un ou plusieurs capteurs monté(s) sur le pourtour de la gaine d'équitation (lorsque celle-ci ceinture le cheval) pour contrôler la pression de sanglage. Cela permet de s'assurer d'un sanglage optimal à la fois suffisant pour s'assurer du bon positionnement de la selle d'équitation sur le dos du cheval tout en évitant une pression trop importante pour éviter tout risque de gêner le cheval, en particulier lorsque celui-ci est en mouvement. Dans le cas d'organes de liaison réglables, les capteurs de pression permettent de s'assurer d'un positionnement optimal de la gaine d'équitation sur le cheval.

Dans une forme de réalisation, la gaine d'équitation comprend un ou plusieurs capteurs monté(s) dans la portion dorsale de l'organe principal, c'est-à-dire au niveau du dos du cheval pour permettre une mesure d'une pression équivalente sur le dos du cheval. Cela permet par exemple de détecter un déséquilibre du cavalier ou de la selle ou une asymétrie du cheval. De tels défauts peuvent ainsi être corrigés ou compensés pour permettre une ergonomie optimale à la fois pour le cheval et le cavalier.

Dans une forme de réalisation, la gaine d'équitation comprend un ou plusieurs capteurs monté(s) sur l'organe principal et/ou sur l'organe secondaire pour mesurer l'activité cardiaque du cheval, sa température, son allure, etc.

L'invention concerne également un procédé de mise en place d'une gaine d'équitation telle que décrite précédemment sur un cheval, le procédé comprenant les étapes consistant à :
- positionner l'organe principal sur le dos du cheval,
- ceinturer le cheval avec l'organe principal de manière à former la gaine d'équitation périphérique, et
- relier mécaniquement l'organe secondaire et l'organe principal.

De manière préférée, le procédé de mise en place comprend postérieurement à l'étape de fixation de l'organe secondaire sur l'organe principal, une étape de réglage des organes de liaison pour adapter la gaine d'équitation à la morphologie du cheval.

### PRESENTATION DES FIGURES

L'invention sera mieux comprise à la lecture de la description qui va suivre, donnée à titre d'exemple, et se référant aux figures suivantes, données à titre d'exemples non limitatifs, dans lesquelles des références identiques sont données à des objets semblables.
La figure 1 est une représentation schématique d'une pluralité d'accessoires d'équitation selon l'art antérieur et d'une selle d'équitation placées sur un cheval.
La figure 2 est une représentation schématique d'une gaine d'équitation selon une forme de réalisation de l'invention placée sur le corps d'un cheval.
La figure 3 est une représentation schématique d'un organe principal de la gaine d'équitation de la figure 2 selon une vue à plat.
La figure 4 est une représentation schématique de l'organe principal de la figure 3 comprenant une poche dorsale pour l'insertion d'organes d'amortissement.
La figure 5 est une représentation schématique d'un organe secondaire de la gaine d'équitation de la figure 2 placé sur le corps d'un cheval.
La figure 6 est une représentation schématique des dimensions d'une échancrure formée dans l'organe principal de la figure 3.
La figure 7 est une représentation schématique d'une échancrure formée dans l'organe secondaire de la figure 4.
La figure 8 est un schéma des étapes d'un procédé de mise en place de la gaine d'équitation sur le corps d'un cheval selon un mode de mise en oeuvre de l'invention.

Il faut noter que les figures exposent l'invention de manière détaillée pour mettre en oeuvre l'invention, lesdites figures pouvant bien entendu servir à mieux définir l'invention le cas échéant.

### DESCRIPTION DETAILLEE DE L'INVENTION

Il va être décrit une gaine d'équitation selon une forme de réalisation de l'invention, destinée à être positionnée sur un cheval.

Dans cet exemple, en référence à la figure 2, la gaine d'équitation 1 est décrite dans un repère orthogonal (X, Y, Z) défini par rapport à un cheval CH. Dans le repère (X, Y, Z), la gaine d'équitation 1 s'étend longitudinalement selon un axe X, transversalement selon une axe Y et verticalement selon une axe Z. Aussi, les termes « avant » et « arrière » se réfèrent à l'axe X qui s'étend horizontalement de l'arrière vers l'avant du cheval CH, c'est-à-dire selon l'axe cranio-caudal du cheval CH. De manière analogue, les termes « sous » et « sur » (ou « dessous » et « dessus ») se réfèrent au cheval CH et à l'axe Z qui s'étend verticalement du bas vers le haut, comme représenté sur la figure 2.

La figure 2 représente la gaine d'équitation 1 positionnée sur le corps C d'un cheval CH en vue de recevoir une selle d'équitation (non représentée) de manière à former une assise pour un cavalier. Pour cela, la gaine d'équitation 1 comprend un organe principal 2 configuré pour ceinturer le corps C du cheval CH et un organe secondaire 3 configuré pour être positionné sur le poitrail P du cheval CH. Par le terme « ceinturer », on entend que l'organe principal 2 s'étend de manière périphérique autour du corps C du cheval CH, de manière à recouvrir à la fois son dos et la région du corps C située sous son ventre directement à l'arrière des jambes antérieures et des épaules, connue sous la désignation « passage de sangle ». Par la suite, par souci de concision, une telle région sera désignée « ventre » V.

Il est représenté sur la figure 3, une vue de l'organe principal 2 mis à plat, c'est-à-dire sensiblement dans le plan horizontal (X, Y).

Dans cet exemple, l'organe principal 2 comprend une portion dorsale 4 destinée à être en contact avec le dos du cheval CH et une portion ventrale 5 destinée à être en contact avec le ventre V du cheval CH (comme représenté sur la figure 2). Plus précisément, la portion dorsale 4 est configurée pour s'étendre entre le dos du cheval CH et la selle. Autrement dit, la portion dorsale 4 remplit le rôle du tapis de l'art antérieur. La portion ventrale 5 permet de s'affranchir de l'ajout d'une sangle de l'art antérieur, comme cela sera décrit plus en détails par la suite.

Dans une forme de réalisation, comme représenté sur la figure 3, l'organe principal 2 est monobloc. Autrement dit, la portion dorsale 4 et la portion ventrale 5 sont reliées de manière à former un ensemble d'un seul tenant. En particulier, dans cet exemple, en référence à la figure 3, la portion dorsale 4 comprend une première extrémité 41 reliée de manière fixe à une première extrémité 51 de la portion ventrale 5. Autrement dit, la portion dorsale 4 est indissociable de la portion ventrale 5.

De préférence, la portion dorsale 4 comprend une deuxième extrémité libre de fixation 42 configurée pour coopérer avec une deuxième extrémité libre de fixation 52 de la portion ventrale 5 pour former la gaine d'équitation 1 périphérique. Autrement dit, la deuxième extrémité libre de fixation 42 de la portion dorsale 4 et la deuxième extrémité libre de fixation 52 de la portion ventrale 5 sont configurées pour coopérer de manière amovible pour permettre de positionner et de retirer facilement la gaine d'équitation 1 sur le corps C du cheval CH.

Dans cet exemple, les deux deuxièmes extrémités libres de fixation 42, 52 sont configurées pour être reliées ensemble par l'intermédiaire de boutons pressions, d'une fermeture à glissière, d'une bande auto-agrippante (par exemple de type Velcro^{®}), d'un système à fixation à oeillets (par exemple une fixation de type « MOLLE »), d'une liaison boucle de réglage, d'une boucle passant, d'une liaison velours/crochets. Il va de soi que le système de fixation pourrait être différent.

Dans une forme de réalisation alternative (non représentée), la portion dorsale 4 et la portion ventrale 5 sont dissociables. Autrement dit, à la fois la première extrémité 41 et la deuxième extrémité 42 de la portion dorsale 4 sont libres, chacune étant reliée mécaniquement respectivement de manière amovible à la première extrémité 51 et à la deuxième extrémité 52 de la portion ventrale 5. Dans cette deuxième forme de réalisation, les deux premières extrémités de fixation 41, 51 et les deuxièmes extrémités libres de fixation 42, 52 sont configurées pour être reliées respectivement ensemble, par exemple, par l'intermédiaire de boutons pressions, d'une fermeture à glissière, d'une bande auto-agrippante (par exemple de type Velcro^{®}), d'un système à fixation à oeillets (par exemple une fixation de type « MOLLE »), d'une liaison boucle de réglage, d'une boucle passant, d'une liaison velours/crochets. Il va de soi que le système de fixation pourrait être différent.

Lorsque la gaine d'équitation 1 est positionnée sur le corps C du cheval CH, les premières extrémités 41, 51 d'une part, et les deuxièmes extrémités libres de fixation 42, 52, d'autre part, s'étendent, dans cet exemple, latéralement sensiblement au niveau des deux flancs du cheval CH. De manière alternative, les premières extrémités 41, 51 et les deuxièmes extrémités libres de fixation 42, 52 peuvent s'étendre sensiblement sous les côtes, de part et d'autre du ventre V du cheval CH.

Selon un aspect de l'invention, l'organe principal 2 comporte au moins un matériau extensible, de manière à s'adapter au corps C du cheval CH et éviter ainsi toute gêne. Autrement dit, un matériau extensible permet à la gaine d'équitation 1 de s'adapter de manière optimale à la morphologie du cheval CH en assurant son confort.

De préférence, le matériau extensible est choisi parmi un tissu ou un matériau néoprène.

Dans cet exemple, l'organe principal 2 comporte plusieurs voiles de tissu, comme cela sera décrit plus en détails par la suite. La portion dorsale 4 et la portion ventrale 5 sont reliées, dans cet exemple dans lequel l'organe principal 2 est monobloc, au niveau de leurs extrémités fixes 41, 51 par une couture pour permettre une liaison à la fois robuste et homogène, exempte de zone de pression.

En référence à la figure 3, la portion dorsale 4 comporte une structure principale 43 qui s'étend entre la première extrémité 41 et la deuxième extrémité libre de fixation 42. De préférence, la structure principale 43 est symétrique selon la ligne de dos du cheval CH qui s'étend selon l'axe longitudinal X.

Dans cet exemple, la structure principale 43 de la portion dorsale 4 est fabriquée dans un tissu souple, lui permettant de s'adapter facilement à la morphologie du cheval CH et d'augmenter son confort. Dans cet exemple, la structure principale 43 est fabriquée en Lycra^{®}, ce qui permet également un tissu respirant et qui absorbe efficacement la transpiration du cheval CH. Il va de soi que la structure principale 43 pourrait alternativement être fabriquée dans un matériau extensible différent.

De préférence, la structure principale 43 possède une épaisseur (selon l'axe vertical Z sur la figure 3) comprise entre 1 et 3 mm. La structure principale 43 est ainsi plus fine que les tapis de l'art antérieur, ce qui permet de limiter la gêne du cheval tout en formant une gaine d'équitation 1 légère et qui permet de limiter l'échauffement du cheval CH.

Dans une forme de réalisation préférée représentée sur les figures 3 et 5, la structure principale 43 comprend une échancrure 46 configurée pour dégager le bras B du cheval CH. Dans ce document, comme représenté sur la figure 3, le terme « bras » désigne l'humérus du cheval CH qui s'étend au dessus de la jambe antérieure depuis la pointe de l'épaule EP (également représentée sur les figures). De manière préférée, l'échancrure 46 configurée pour dégager la pointe d'épaule EP, le biceps brachial et le triceps brachial du cheval CH. De préférence, la structure principale 43 comprend deux échancrures 46, positionnées de manière symétrique par rapport à la ligne de dos du cheval CH, de manière à dégager la pointe d'épaule EP, le biceps brachial et le triceps brachial de part et d'autre du cheval CH, ce qui permet à ce dernier d'être libre de ses mouvements. Dans cet exemple dans lequel la structure principale 43 est en tissu, chaque échancrure 46 est facilement découpée et détourée pour contourner le biceps brachial et le triceps brachial de chaque côté du cheval CH.

En référence à la figure 6, afin de déterminer les dimensions de l'échancrure 46, on définit une ligne Li, qui s'étend sensiblement entre la pointe de l'épaule EP et l'extrémité arrière AR de la gaine d'équitation 1 sur le dos du cheval CH. De préférence, l'échancrure 46 permet de dégager le bras B du cheval CH d'une distance d, mesurée depuis la pointe de l'épaule EP selon la ligne Li, supérieure ou égale à 20 cm. De préférence, la distance d est supérieure ou égale à 25cm pour un cheval de taille moyenne au garrot. Il va de soi que cette valeur peut être différente pour un poney par exemple.

Une telle mesure peut être réalisée lorsque la gaine d'équitation 1 est positionnée sur le cheval CH, par exemple au moyen d'un mètre ruban. Grâce à une telle dimension, l'échancrure 46 permet de dégager de manière optimale le bras B du cheval CH et en particulier son biceps brachial et son triceps brachial pour lui permettre une aisance complète quelle que soit son allure.

En référence à la figure 3, la portion dorsale 4 comprend deux organes de liaison 47 configurés chacun pour coopérer avec l'organe secondaire 3 de manière à relier l'organe principal 2 et l'organe secondaire 3. Les organes de liaison 47 permettent une connexion amovible entre l'organe principal 2 et l'organe secondaire 3 pour positionner de manière optimale la gaine d'équitation 1 sur le corps du cheval CH, sans qu'elle ne le gêne. Une connexion amovible entre l'organe principal 2 et l'organe secondaire 3 permet également un positionnement simple et rapide de la gaine d'équitation sur le cheval CH. De préférence, les deux organes de liaison 47 sont configurés pour s'étendre chacun vers l'avant, de part et d'autre de l'encolure EN du cheval CH, pour permettre une liaison symétrique et équilibrée de l'organe secondaire 3. Il va de soi que la portion dorsale 4 pourrait alternativement comprendre un nombre différent d'organes de liaison 47.

De manière préférée, chaque organe de liaison 47 est issu de matière de la structure principale 43, de manière à limiter les jonctions qui peuvent représenter une zone dont la résistance mécanique est abaissée. Dans cet exemple, la structure principale 43 et les organes de liaison 47 sont découpés dans une même pièce de tissu.

De préférence, chaque organe de liaison 47 possède une forme allongée, depuis la structure principale 43 pour former l'échancrure 46 et éviter que la gaine d'équitation 1 ne recouvre les bras B et les pointes d'épaule EP du cheval CH. Une forme allongée permet également à la gaine d'équitation 1 de s'adapter plus facilement à différentes morphologies de chevaux.

Dans une forme de réalisation, chaque organe de liaison 47 est réglable, de manière à adapter de manière précise la position de l'organe secondaire 3 par rapport à l'organe principal 2 sur le cheval CH. Cela permet avantageusement d'adapter la gaine d'équitation 1 à différentes tailles et différents gabarits de chevaux. Un organe de liaison 47 réglable permet de former une gaine d'équitation 1 universelle qui s'adapte à tous les chevaux.

De préférence, chaque organe de liaison 47 se présente sous la forme d'une lanière ajustable. A titre d'exemple, chaque organe de liaison 47 est similaire à une bandoulière de sac ou à une lanière de bretelles réglable. A ce titre, chaque organe de liaison 47 comprend, dans cet exemple, un dispositif de réglage 48 pour modifier la longueur de l'organe de liaison 47 et l'ajuster à la taille du cheval CH. Dans cet exemple, le dispositif de réglage 48 se présente sous la forme d'une boucle métallique. Il va de soi que chaque organe de liaison 47 et chaque dispositif de réglage 48 pourraient se présenter sous une forme différente.

De manière préférée, en référence à la figure 3 et à la figure 4, la portion dorsale 4 comprend une zone rembourrée 44. De préférence, la zone rembourrée 44 est intégrée à l'organe principal 2 et est configurée pour s'étendre entre le dos du cheval CH et la selle, de manière à amortir le poids du cavalier. Dans cet exemple, la zone rembourrée 44 se présente sous la forme d'un coussin intégré à l'organe principal 2. Cela permet de s'affranchir de l'ajout d'un amortisseur entre le tapis et la selle, comme cela était le cas dans l'art antérieur. Dans cet exemple, la zone rembourrée 44 comprend un empiècement cousu sur la structure principale 43 et dans lequel un matériau de rembourrage est inséré. Il va de soi que la zone rembourrée 44 pourrait alternativement se présenter sous une forme différente, par exemple sous la forme d'un empiècement réalisé dans un tissu matelassé, une mousse, un molleton ou dans une mousse à mémoire de forme, ou sous la forme d'une poche d'air, d'eau ou de silicone, etc.

De préférence, la zone rembourrée 44 possède une forme ajourée, de manière à libérer une zone centrale 45 au niveau du garrot G du cheval CH. Plus précisément, la zone centrale 45 est, de préférence, en tissu souple et exempte de rembourrage. Cela permet de dégager le garrot G qui doit être libre de toute pression pour limiter tout risque de blessure. En particulier, dans cet exemple, la zone centrale 45 est en Lycra^{®}. Grâce à la zone centrale 45 de la gaine d'équitation 1, il n'est ainsi plus nécessaire de dégarrotter le cheval lors de la mise en place d'un tapis, comme cela était le cas dans l'art antérieur. Dans cet exemple, comme représenté sur la figure 4, la zone centrale 45 possède une longueur L45 selon l'axe longitudinal X comprise entre 25×10⁻² et 35×10⁻² m. Une telle longueur L45 permet de s'assurer que l'ensemble du garrot du cheval CH n'est recouvert que d'un tissu souple et extensible, dans cet exemple de type Lycra^{®}.

Selon un aspect préféré de l'invention, en référence à la figure 4, la portion dorsale 4 comprend une ou plusieurs poche(s) dorsale(s) 49 destinée(s) à recevoir un organe de calage CA. L'organe de calage CA est configuré pour adapter la gaine d'équitation 1 à la morphologie du cheval CH et à différents types de selles. En particulier, chaque organe de calage CA permet d'équilibrer la selle en l'ajustant au dos du cheval CH. Ainsi, quelle que soit la selle montée sur le dos du cheval CH, les points de pression sont répartis de manière optimale sur le dos du cheval CH. De préférence, la portion dorsale 4 comprend deux poches dorsales 49 positionnées de manière symétrique de part et d'autre de la ligne de dos du cheval CH, pour permettre d'adapter la gaine d'équitation 1 de manière optimale à la selle et au dos du cheval CH. Il va de soi que la portion dorsale 4 pourrait alternativement comprendre un nombre plus important de poches dorsales 49, en particulier un nombre supérieur à deux.

De préférence, chaque poche dorsale 49 est formée par superposition d'une couche de matériau extensible. Dans cet exemple, chaque poche dorsale 49 est formée par l'ajout d'un voile de tissu (par exemple un tissu extensible de type Lycra^{®} ou un tissu mesh) fixé à la structure principale 43 de la portion dorsale 4, par exemple par une couture, de manière similaire à une poche de manteau par exemple.

De manière préférée, chaque organe de calage CA est fabriqué dans un matériau souple pour limiter tout risque de blessure ou d'inconfort pour le cheval CH. Dans un exemple, chaque organe de calage CA se présente sous la forme d'une mousse, d'un assemblage de mousses ou de tissu mesh. L'organe de calage CA pourrait alternativement se présenter sous la forme d'un volume déformable similaire à la zone rembourrée 44 décrite précédemment. A ce titre, l'organe de calage CA pourrait se présenter sous la forme d'une poche de silicone ou d'une poche d'air par exemple. Chaque organe de calage CA permet de garantir le confort à la fois du cheval CH et du cavalier.

Il est présenté une zone rembourrée 44 et un organe de calage CA indépendants, cependant, l'organe de calage CA pourrait tout aussi bien être mis en place seul, par exemple en remplacement de la zone rembourrée 44 ou en complément de la zone rembourrée 44.

Comme décrit précédemment, la portion ventrale 5 est configurée pour s'étendre sous le ventre V du cheval CH. Pour cela, en référence à la figure 3, la portion ventrale 5 comprend une structure principale 53 qui s'étend entre la première extrémité 51 et la deuxième extrémité libre de fixation 52. De préférence, la structure principale 53 est sensiblement symétrique selon la ligne de ventre V du cheval CH qui s'étend selon l'axe longitudinal X.

Dans cet exemple, la structure principale 53 de la portion ventrale 5 est fabriquée dans un matériau mécaniquement plus résistant que le matériau de la portion dorsale 4 pour permettre un maintien efficace de la gaine d'équitation 1 sur le corps C du cheval CH. Plus précisément, la structure principale 53 de la portion ventrale 5 est, de préférence, fabriquée dans un matériau dont l'allongement est moins important que l'allongement du matériau de la structure principale 43 de la portion dorsale 4.

Selon un aspect préféré de l'invention, la structure principale 53 de la portion ventrale 5 est fabriquée dans un voile de tissu, lui permettant de s'adapter à la morphologie du cheval CH tout en étant lavable. De manière préférée, la portion ventrale 5 est fabriquée dans un tissu synthétique, par exemple en fibres de nylon, permettant un tissu à la fois imperméable et résistant aux frottements, ce qui permet également de protéger le cheval CH. Dans cet exemple, la portion ventrale 5 est fabriquée dans un tissu de type Cordura^{®} qui est avantageusement léger et présente une résistance importante à l'abrasion. Ainsi, même en cas de frottements réguliers des sabots du cheval CH par exemple, la gaine d'équitation 1 possède une durée de vie importante.

Dans cet exemple, comme représenté sur la figure 3, la portion ventrale 5 possède la forme d'une sangle de type « sangle bavette », connue de l'homme du métier. Une telle forme permet avantageusement à la fois une portion ventrale 5 dont les dimensions sont suffisamment grandes pour protéger efficacement le cheval CH et suffisamment limitées pour éviter de le gêner. A ce titre, la structure principale 53 de la portion ventrale 5 possède, de manière préférée, une longueur L53 (représentée sur la figure 3), définie dans le plan (X, Y) selon l'axe latéral Y depuis l'avant de la première extrémité 51 jusqu'à l'arrière de la portion ventrale 5, comprise entre 35×10⁻² et 55×10⁻² m. Grâce à une telle longueur, l'arrière des flancs du cheval CH n'est avantageusement pas recouvert, ce qui permet de libérer la cage thoracique du cheval CH, tout en permettant au cavalier d'avoir un contact direct avec le cheval CH, contrairement au dispositif de l'art antérieur dans lequel l'ensemble des flancs du cheval CH était recouvert.

Dans une forme de réalisation alternative (non représentée), la gaine d'équitation 1 comprend deux portions amovibles, reliées par exemple à la fois à la portion dorsale 4 et à la portion ventrale 5 de l'organe principal 2 et configurées pour s'étendre sur les flancs du cheval CH, de manière à le protéger par exemple des éperons.

De préférence, la portion ventrale 5 comprend un organe de liaison 55 configuré pour coopérer avec l'organe secondaire 3 de manière à les relier. L'organe de liaison 55 permet une connexion amovible entre l'organe principal 2 et l'organe secondaire 3 pour positionner de manière simple, rapide et optimale la gaine d'équitation 1 sur le corps du cheval CH, sans qu'elle ne le gêne. De préférence, l'organe de liaison 55 est configuré pour s'étendre sous le ventre V du cheval CH, en particulier sous son poitrail P. Il va de soi que la portion ventrale 5 pourrait alternativement comprendre un nombre différent d'organes de liaison 55.

Toujours en référence à la figure 3, l'organe de liaison 55 possède, de préférence, une forme allongée, depuis la structure principale 53 pour limiter les zones de contacts avec le cheval CH et éviter ainsi de le gêner.

Dans une forme de réalisation, l'organe de liaison 55 de la portion ventrale 5 est réglable, de manière à adapter la position de l'organe secondaire 3 par rapport à l'organe principal 2 sur le cheval CH, comme cela sera décrit plus en détails part la suite. Cela permet avantageusement d'adapter la gaine d'équitation 1 à différentes tailles et différentes morphologies de chevaux. De préférence, l'organe de liaison 55 se présente sous la forme d'une lanière ajustable. Dans cet exemple, l'organe de liaison réglable 55 comprend une boucle métallique 56 pour modifier la longueur de l'organe de liaison réglable 55 et l'ajuster à la taille du cheval CH. Il va de soi que l'organe de liaison 55 pourrait se présenter sous une forme différente.

De manière préférée, l'organe de liaison 55 de la portion ventrale 5est fabriqué dans le même matériau que celui utilisé pour fabriquer la structure principale 53. En particulier, l'organe de liaison 55 est, dans cet exemple, fabriqué en fibres de nylon, de manière à résister efficacement aux frottements et à un effort de traction important. Dans cet exemple, l'organe de liaison 55 est relié à la structure principale 53 par l'intermédiaire d'un élément de liaison, par exemple une boucle métallique. Il va de soi que l'organe de liaison 55 pourrait être relié à la structure principale 53 de manière différente, par exemple par l'intermédiaire d'une couture, d'une fixation auto-agrippante, d'un bouton pression, etc.

De manière préférée, toujours en référence à la figure 3, la portion ventrale 5 comprend une zone renforcée 54 configurée pour s'étendre directement sous le ventre V du cheval CH, de manière à le protéger par exemple de coup de sabot ou lors de saut d'obstacle. De préférence, la zone renforcée 54 est intégrée à l'organe principal 2. Dans cet exemple, la zone renforcée 54 comprend un empiècement de tissu cousu sur la structure principale 53. De préférence encore, la zone renforcée 54 comprend deux empiècements superposés cousus sur la structure principale 53, de manière à pouvoir fixer un tissu différent sur une face intérieure en contact avec le cheval CH et une face extérieure opposée. Dans cet exemple, la face intérieure est fabriquée dans un matériau confortable et respirant. Par exemple, la face intérieure est fabriquée dans un tissu résille matelassé, de type mesh 3D. La face extérieure est, de préférence, fabriquée dans un tissu résistant, par exemple en cuir ou en nylon, de manière à protéger le ventre V du cheval CH de manière efficace. La zone renforcée 54 comprend également, dans une forme de réalisation, un organe de renfort (non représenté) pour la rigidifier et protéger le ventre V du cheval CH. A titre d'exemple, l'organe de renfort se présente sous la forme d'une coque insérée entre les empiècements ou sous la forme d'une pièce de cuir.

Dans une forme de réalisation, en référence à la figure 3, l'organe principal 2 comprend un ou plusieurs logement(s) 7 formé dans la structure principale 43 de la portion dorsale 4 et/ou dans la structure principale 53 de la portion ventrale 5, pour permettre le montage d'un ou plusieurs capteurs électroniques. Les capteurs sont ainsi montés au plus près du corps de l'animal.

Dans une première forme de réalisation, la gaine d'équitation 1 comprend un ou plusieurs capteur(s) monté(s) sur le pourtour de l'organe principal 2, lorsque celui-ci ceinture le cheval, pour contrôler la pression de sanglage. Pour cela, l'organe principal 2 comprend, dans cet exemple, un logement 7A dans lequel est monté un capteur de pression. Cela permet de s'assurer que la gaine d'équitation 1 est correctement fixée sur le corps du cheval et qu'elle ne risque pas bouger. Un capteur de pression permet également de s'assurer de l'absence d'une pression trop importante qui pourrait gêner le cheval CH. La gaine d'équitation 1 pourrait alternativement comprendre une pluralité de logements 7A répartis de manière homogène sur la portion dorsale 4 et sur la portion ventrale 5 pour contrôler la pression de sanglage sur la périphérie du corps du cheval CH.

Dans une deuxième forme de réalisation, la gaine d'équitation 1 comprend un ou plusieurs capteur(s) monté(s) dans la portion dorsale 4 de l'organe principal 2 pour permettre une mesure d'une pression équivalente sur le dos du cheval. Pour cela, l'organe principal 2 comprend, dans cet exemple, un logement 7B monté sensiblement au niveau du dos du cheval CH, dans lequel est monté un capteur de pression. Cela permet par exemple de détecter un déséquilibre du cavalier ou de la selle ou une asymétrie du cheval. Il va de soi que le logement 7B pourrait être positionné de manière différente sur la portion dorsale 4. De même, il va de soi que la gaine d'équitation 1 pourrait alternativement comprendre plus d'un logement 7B pour monter plusieurs capteurs de pression, de manière à s'assurer d'une pression équivalente et symétriques sous l'ensemble de la selle d'équitation.

Dans une troisième forme de réalisation, la gaine d'équitation 1 comprend un ou plusieurs capteur(s) monté(s) sur l'organe principal 2 et/ou sur l'organe secondaire 3 pour mesurer l'activité cardiaque du cheval, sa température, son allure, etc. Pour cela, dans cet exemple, l'organe principal 2 comprend un logement 7C monté sur la portion ventrale 5. Il va de soi que le logement 7C pourrait être positionné de manière différente sur la gaine d'équitation 1. De même, il va de soi que la gaine d'équitation 1 pourrait alternativement comprendre plus d'un logement 7C pour monter différents capteurs dans la gaine d'équitation 1 de manière à mesurer chacune des paramètres indépendamment.

Dans une forme de réalisation, l'organe principal 2 comprend deux attaches 21 configurées pour être reliées à une selle. Comme représenté sur les figures 2 et 4, les attaches 21 sont configurées pour s'étendre de chaque côté de l'encolure EN du cheval CH, de manière à relier la selle de manière symétrique et à éviter que la selle recule sur la gaine d'équitation 1 et libère le garrot G. Chaque attache 21 est configurée pour être reliée à un crampon ou à une boucle de la selle. A ce titre, dans cet exemple, chaque attache 21 se présente sous la forme d'une lanière en nylon comprenant une bande auto-agrippante pour pouvoir être ouverte et fermée facilement. Il va de soi que chaque attache 21 pourrait se présenter sous une forme différente, par exemple une boucle de tissu, un bouton pression, etc.

Comme décrit précédemment et représenté sur la figure 2, l'organe secondaire 3 est indépendant de l'organe principal 2 et est configuré pour être monté sur le poitrail P du cheval CH. L'organe secondaire 3 est configuré pour maintenir l'organe principal 2 à une position prédéterminée sur le corps C du cheval CH.

Pour cela, en référence à la figure 5, l'organe secondaire 3 possède une forme adaptée pour s'étendre sur le poitrail P du cheval CH sans le gêner. A ce titre, dans cet exemple, l'organe secondaire 3 possède une forme sensiblement triangulaire pour dégager à la fois la pointe des épaules EP et l'encolure EN du cheval CH et pour s'étendre de manière symétrique sur le cheval CH. L'organe secondaire 3 pourrait alternativement posséder une forme sensiblement en Y.

L'organe secondaire 3 comporte de préférence, une structure principale 31 et deux échancrures 33 pour dégager les épaules EP du cheval CH de manière à permettre une liberté de mouvement importante.

En référence à la figure 7, de manière plus précise, chaque échancrure 33 permet de dégager entièrement chaque pointe d'épaule EP du cheval CH. L'échancrure 33 permet en particulier de dégager entièrement chaque biceps brachial du cheval CH.

L'association de l'échancrure 46 de l'organe principal 2 et de l'échancrure 33 de l'organe secondaire 3 permet de dégager entièrement la pointe de l'épaule EP du cheval CH ainsi que ces biceps brachiaux et triceps brachiaux pour garantir une aisance complète du cheval CH.

Selon un aspect préféré de l'invention, l'organe secondaire 3 comporte au moins un matériau extensible, de manière à s'adapter au corps C du cheval CH pour éviter toute gêne et adapter l'organe secondaire 3 à la morphologie et à la locomotion du cheval CH. De préférence, le matériau extensible est choisi parmi un voile de tissu souple ou un matériau néoprène, qui s'adaptent aux mouvements du cheval CH. Dans cet exemple, la structure principale 31 est fabriquée en Lycra^{®}, ce qui permet un tissu extensible qui s'adapte facilement à la morphologie du cheval, en particulier autour des épaules EP et de l'encolure EN du cheval CH, tout en permettant un tissu respirant et qui absorbe efficacement la transpiration du cheval CH.

De manière préférée, l'organe secondaire 3 comprend une zone renforcée 32 de manière à former une zone plus résistante à la traction pour relier l'organe secondaire 3 à l'organe principal 2. De préférence, comme représenté sur la figure 5, la zone renforcée 32 comprend trois branches pour relier respectivement chaque organe de liaison 47, 55. Autrement dit, la zone renforcée 32 possède, dans cet exemple, une forme en Y. Cela permet une liaison efficace sans risquer de gêner le cheval CH. En effet, une forme en Y permet de dégager à la fois les deux épaules EP et l'encolure EN du cheval CH, ce qui permet une liberté de mouvements importante. Contrairement au collier de chasse de l'art antérieur, l'organe secondaire 3 possède ainsi avantageusement une forme qui permet de limiter le contact au niveau des épaules EP du cheval. La zone renforcée 32 pourrait alternativement posséder une forme triangulaire, dans laquelle chaque pointe du triangle correspondrait à chaque branche du Y décrites précédemment.

Dans cet exemple, la zone renforcée 32 est également fabriquée en tissu pour être reliée facilement à la structure principale 31, par exemple au moyen d'une couture. Dans cet exemple, la zone renforcée 32 est fabriquée dans un tissu plus résistant à la traction que le tissu utilisé pour la structure principale 31. Par exemple, la zone renforcée 32 est fabriquée en nylon. La zone renforcée 32 pourrait alternativement être fabriquée dans un matériau différent. Une telle zone renforcée 32 permet de maintenir la gaine d'équitation 1 en place sur le dos du cheval CH de manière efficace. Autrement dit, la structure principale 31 en matériau extensible associée à une zone renforcée 32 permet de former un organe secondaire 3 suffisamment souple autour des épaules EP et de l'encolure EN pour limiter les points de pression et les frottements sur le cheval CH, tout en s'assurant d'une liaison efficace et robuste de l'organe secondaire 3 et de l'organe principal 2.

Pour relier l'organe principal 2 et l'organe secondaire 3, ce dernier comprend de préférence trois organes de liaison 34 configurés pour coopérer avec les trois organes de liaison 47, 55 de l'organe principal 2. De préférence, chaque organe de liaison 34 est monté à une extrémité de la zone renforcée 32, de manière à résister efficacement à l'effort de traction engendré par le serrage de la gaine d'équitation 1 sur le cheval CH. Autrement dit, chaque organe de liaison 34 est monté de préférence à une extrémité d'une branche de la forme en Y. La forme en Y permet également de positionner la liaison entre l'organe principal 2 et l'organe secondaire 3 de manière optimale pour éviter tout risque que la gaine d'équitation 1 ne gêne le cheval.

Dans une forme de réalisation préférée, chaque organe de liaison 34 se présente sous la forme d'une fixation autobloquante qui permet de s'affranchir d'un risque d'ouverture involontaire, tout en permettant une ouverture manuelle facile par un utilisateur. Dans cet exemple, chaque organe de liaison 34 se présente sous la forme d'une fixation LOXXO. De préférence encore, dans cet exemple, une telle fixation comprend une partie mâle montée sur chaque organe de liaison 34 de l'organe secondaire 3, et une partie femelle, configurée pour coopérer avec la partie mâle et montée sur chaque organe de fixation 47, 55 de la portion dorsale 4 et de la portion ventrale 5 de l'organe principal 2. Il va de soi que chaque organe de liaison 34 pourrait se présenter sous une forme différente, par exemple un bouton pression, un système de boucle-ceinture, une fermeture à oeillets, etc.

Dans cet exemple, l'organe secondaire 3 comprend un dispositif de fixation 35 de préférence positionné au milieu de la zone renforcée 32 et configurée pour relier un équipement supplémentaire, par exemple une fourche de martingale fixe ou à anneau.

Selon un aspect de l'invention, la gaine d'équitation 1 comprend au moins un organe de fixation 6 configuré pour coopérer avec un organe de liaison L (représenté sur la figure 8) d'une selle d'équitation S. permet de fixer la selle sur la gaine d'équitation 1. De préférence, la gaine d'équitation 1 comprend deux organes de fixation 6, configurés chacun pour coopérer avec deux sanglons de la selle pour la fixer sur la gaine d'équitation 1.

En référence à la figure 3, chaque organe de fixation 6 est relié de manière fixe à l'organe principal 2. Cela permet de limiter par exemple l'ajout d'organe de fixation supplémentaire. Dans cet exemple, les deux organes de fixation 6 sont configurés pour s'étendre de part et d'autre du cheval CH, sensiblement au niveau des flancs. Dans une forme de réalisation alternative, les organes de fixation 6 s'étendent sensiblement sous les côtes, de part et d'autre du ventre V du cheval CH, par exemple pour permettre la fixation d'une selle mono quartier.

Dans cet exemple, toujours en référence aux figures 2 et 3, chaque organe de fixation 6 est, de préférence, monté à la jonction entre la portion dorsale 3 et la portion ventrale 4 de l'organe principal 2. En particulier, dans cet exemple, chaque organe de fixation 6 est, de préférence, relié à l'organe principal 2 par une couture pour permettre un ensemble monobloc. De manière alternative, chaque organe de fixation 6 est monté à la jonction entre la structure principale 53 et la zone renforcée 54 de la portion ventrale 5 de l'organe principal 2. Cela permet par exemple la fixation d'une selle mono quartier.

De manière préférée, chaque organe de fixation 6 se présente sous la forme d'un contre sanglon. De préférence, chaque organe de fixation 6 comprend deux contre-sanglons pour coopérer avec deux sanglons d'une selle d'équitation, de manière à fixer la selle de manière fiable.

De préférence, chaque organe de fixation 6 est fabriqué dans un matériau robuste. Par exemple chaque organe de fixation 6 comprend une base 61 fabriquée en fibres de nylon pour relier l'organe principal 2 de manière simple. Chaque organe de fixation 6 pourrait alternativement être fabriqué dans un matériau élastique. Chaque organe de fixation 6 comprend également une extrémité 62, de préférence en cuir pour coopérer avec un sanglon en cuir, comme cela est connu de l'art antérieur. La fixation de la selle sur la gaine d'équitation 1 est ainsi semblable à la fixation d'une selle au moyen de sanglons et de contre-sanglons, comme cela était le cas dans l'art antérieur, ce qui est avantageux pour un cavalier qui peut attacher simplement la selle sur la gaine d'équitation 1 après en avoir équipé le cheval.

La gaine d'équitation selon l'invention permet avantageusement de remplacer trois accessoires d'équitation : le tapis, la sangle et le collier de chasse, ce qui permet un gain de temps important lors de la préparation d'un cheval. De plus, la gaine d'équitation est entièrement lavable en machine, contrairement aux enrénements en cuir de l'art antérieur. La gaine d'équitation en deux parties peut facilement s'adapter à différentes morphologies et à différentes tailles de chevaux en permettant un positionnement précis à la fois de l'organe secondaire et de l'organe principal sur le cheval. La gaine d'équitation trois en un est ainsi semi universelle en proposant une gamme restreinte de tailles, ce qui facilite la chaine de production, tout en étant adaptable à toutes les tailles de chevaux.

Lorsque la gaine d'équitation 1 comporte une zone rembourrée 44 qui s'étend sous la selle d'équitation pour amortir le poids du cavalier, celle-ci remplace également l'amortisseur, qui n'est plus nécessaire, pour former une gaine d'équitation quatre en un semi universelle qui s'adapte facilement à différents gabarits de chevaux.

Il va dorénavant être décrit un procédé de mise en place d'une gaine d'équitation 1 sur un cheval CH selon un mode de mise en oeuvre de l'invention. Dans cet exemple, la gaine d'équitation 1 comprend une zone rembourrée 44 pour amortir le poids du cavalier et une cale pour adapter la selle sur le cheval CH de manière optimale.

Dans une première étape E1, un utilisateur positionne la portion dorsale 4 de l'organe principal 2 sur le dos du cheval CH. L'organe principal 2 est positionné, de préférence, de manière à placer la zone rembourrée 44 autour du garrot G du cheval CH et la zone centrale 45 sur le garrot G, de manière à s'assurer de ne pas gêner le cheval CH.

De manière préférée, l'utilisateur saisit ensuite, dans une deuxième étape E2, la portion ventrale 5, qui est, dans cet exemple, solidaire de la portion dorsale 4, et la place sous le ventre V du cheval CH, à la manière d'une sangle de selle d'équitation. La deuxième extrémité libre de fixation 42 de la portion dorsale 4 et la deuxième extrémité libre de fixation 52 de la portion ventrale 5 sont alors solidarisées de manière à ceinturer le cheval CH avec l'organe principal 2. Par exemple, les deux deuxièmes extrémités libres de fixation 42, 52, sont reliées par une fermeture à glissière, une bande auto-agrippante, une fixation de type MOLLE, un système de clip, etc.

Dans une troisième étape E3, l'utilisateur positionne l'organe secondaire 3 sur le poitrail P du cheval CH et le relie à l'organe principal 2. Dans cette étape, l'utilisateur fixe les trois organes de liaison 47, 55 de la portion dorsale 4 et de la portion ventrale 5 à l'organe secondaire 3. Dans cet exemple, la liaison est réalisée via les trois organes de liaison 34 de l'organe secondaire 3 qui sont montés au niveau des trois branches de la forme en Y pour assurer un maintien stable.

Dans cet exemple, les trois organes de liaison 47, 55 de l'organe principal 2 sont ensuite réglés dans une étape E4, de manière à ce que la gaine d'équitation 1 soit adaptée de manière précise à la morphologie du cheval CH. Les organes de liaison 47, 55 sont reliés de manière solide tout en s'assurant qu'aucun point de pression ne s'applique sur le corps du cheval CH. Grâce à la gaine d'équitation 1, le confort du cheval CH est assuré.

Dans cet exemple, l'utilisateur insère ensuite deux cales CA dans deux poches dorsales 49 de l'organe principal 2, de manière à adapter la forme de la selle à la forme du dos du cheval CH. Cela permet de répartir le poids du cavalier sur le dos du cheval CH, et d'assurer un confort optimal en équilibrant la selle.

L'utilisateur fixe alors, dans une étape E5, la selle d'équitation S sur la gaine d'équitation 1. Dans cette étape, la fixation est réalisée par l'intermédiaire des deux organes de fixation 6 montés de part et d'autre du cheval CH au niveau des flancs et reliés à deux organe de liaison L de la selle d'équitation S. La fixation est ainsi réalisée de manière analogue à une sangle d'équitation de l'art antérieur, ce qui permet de ne pas changer les habitudes du cavalier. La selle d'équitation S est fixée à la gaine d'équitation 1 de manière fiable et tout risque de déplacement de la selle d'équitation par exemple vers l'arrière du corps C du cheval CH est écarté.

Grâce à la gaine d'équitation, il n'est pas nécessaire d'utiliser un tapis, une sangle, un collier de chasse, voire même un amortisseur, tout en permettant d'assurer à la fois le confort et la sécurité du cheval.

## Revendications

1. Gaine d'équitation (1), destinée à être placée sur un corps (C) d'un cheval (CH), comprenant :
- un organe principal (2) configuré pour ceinturer le corps (C) du cheval (CH),
- un organe secondaire (3), indépendant de l'organe principal (2), destiné à être positionné sur le poitrail du cheval (CH), l'organe secondaire (3) étant relié mécaniquement, de manière amovible, à l'organe principal (2) par au moins un organe de liaison mécanique (47), l'organe secondaire (3) étant configuré pour maintenir l'organe principal (2) à une position prédéterminée sur le corps (C) du cheval (CH), l'organe principal (2) et l'organe secondaire (3) comportant chacun au moins un matériau extensible pour s'adapter au corps (C) du cheval (CH),
- au moins un organe de fixation (6) configuré pour coopérer avec un organe de liaison (L) d'une selle d'équitation (S) de manière à fixer la selle d'équitation (S) sur la gaine d'équitation (1), l'organe de fixation (6) étant relié de manière fixe à l'organe principal (2).

2. Gaine d'équitation (1) selon la revendication 1, dans laquelle l'organe principal (2) est monobloc.

3. Gaine d'équitation (1) selon l'une des revendications 1 à 2, dans laquelle l'organe de liaison (47) est réglable, de manière à adapter la position de l'organe secondaire (3) par rapport à l'organe principal (2) sur le cheval (CH).

4. Gaine d'équitation (1) selon l'une des revendications 1 à 3, dans laquelle l'organe principal (2) comporte au moins une échancrure (46) pour dégager un bras du cheval (CH).

5. Gaine d'équitation (1) selon l'une des revendications 1 à 4, dans laquelle l'organe secondaire (3) comporte au moins une échancrure (33) pour dégager une pointe d'épaule (EP) du cheval (CH).

6. Gaine d'équitation (1) selon l'une des revendications 1 à 5, dans laquelle l'organe principal (2) est fabriqué, au moins en partie, dans un voile de tissu ou en néoprène.

7. Gaine d'équitation (1) selon l'une des revendications 1 à 6, dans laquelle l'organe principal (2) comprenant une portion dorsale (4), destinée à être en contact avec le dos du cheval (CH) et comprenant une structure principale (43), et une portion ventrale (5), destinée à être en contact avec le ventre du cheval (CH) et comprenant une structure principale (53), la structure principale (43) de la portion dorsale (4) est fabriquée dans un matériau dont l'allongement est plus important que l'allongement du matériau de la structure principale (53) de la portion ventrale (5).

8. Gaine d'équitation (1) selon l'une des revendications 1 à 7, dans laquelle l'organe secondaire (3) comprend une zone renforcée (32) possédant une forme en Y, de manière à former une zone moins extensible et plus résistante à la traction.

9. Gaine d'équitation (1) selon l'une des revendications 1 à 8, dans laquelle l'organe principal (2) comprend une zone rembourrée (44) configurée pour s'étendre sous la selle d'équitation (S) de manière à amortir le poids du cavalier.

10. Gaine d'équitation (1) selon l'une des revendications 1 à 9, dans laquelle l'organe principal (2) comprend au moins une poche dorsale (49) destinée à recevoir un organe de calage (CA) pour répartir les points de pression de la selle d'équitation sur le corps (C) du cheval (CH).

11. Gaine d'équitation (1) selon l'une des revendications 1 à 10, dans laquelle, l'organe principal (2) comprend au moins une première extrémité libre de fixation (42) et une deuxième extrémité libre de fixation (52) configurées pour coopérer ensemble pour former une gaine d'équitation (1) périphérique.

12. Gaine d'équitation (1) selon la revendication 11, dans laquelle la première extrémité libre de fixation (42) et la deuxième extrémité libre de fixation (52) sont configurées pour coopérer à la manière d'une des liaisons suivantes : boutons pressions, fermeture à glissière, système molle, boucle passant, boucle de réglage, liaison crochets et boucles textiles de type bande auto-agrippante, liaison velours et crochets.

13. Gaine d'équitation (1) selon l'une des revendications 1 à 12, comprenant au moins un logement (7) formé au moins en partie dans une structure principale (43) de la portion dorsale (4) et/ou dans une structure principale (53) de la portion ventrale (5) de l'organe principal (2) pour permettre le montage d'un ou plusieurs capteurs électroniques.

14. Procédé de mise en place d'une gaine d'équitation (1) selon l'une des revendications 1 à 13 sur un cheval (CH), le procédé comprenant les étapes consistant à :
- positionner l'organe principal (2) sur le dos du cheval (CH),
- ceinturer le cheval (CH) avec l'organe principal (2) de manière à former la gaine d'équitation (1) périphérique, et
- relier mécaniquement l'organe secondaire (3) et l'organe principal (2).

15. Procédé de mise en place selon la revendication 14 combinée à la revendication 3 comprenant postérieurement à l'étape de fixation de l'organe secondaire sur l'organe principal (2), une étape de réglage des organes de liaison (6) pour adapter la gaine d'équitation (1) à la morphologie du cheval (CH).
